# EUROPÄISCHE PATENTANMELDUNG

(11) **EP 4 748 282 A1**
(43) Veröffentlichungstag der Anmeldung: **27.05.2026**
(21) Anmeldenummer: 24214480.6
(22) Anmeldetag: 21.11.2024
(51) Int. Cl.: A47L 9/14

(54) **EINWEGBEHÄLTER FÜR BAUSAUGER**

(71) Anmelder: Hilti Aktiengesellschaft, 9494 Schaan (LI)
(72) Erfinder: Krämer, Stefan, 86842 Türkheim (DE)
(74) Vertreter: Hilti Aktiengesellschaft Corporate Intellectual Property

(57) **Zusammenfassung**

Die vorliegende Erfindung betrifft einen Einwegbehälter (100) zum Sammeln von Staub in einem Sauger (1), insbesondere in einem Bausauger, wobei der Einwegbehälter (100) folgendes aufweist: eine Einlassöffnung (102) welche mit einem Saugschlauchanschluss des Saugers (1) verbindbar ist; eine Saugöffnung (104), welche mit einer Saugvorrichtung des Saugers (1) verbindbar ist, wobei die Einlassöffnung (102) und die Saugöffnung (104) dazu ausgebildet sind lösbar mit dem Sauger (1) verbunden zu werden.

## Beschreibung

Die vorliegende Erfindung betrifft Einwegbehälter zum Sammeln von Staub in einem Sauger, insbesondere in Bausaugern.

### Hintergrund der Erfindung

Ein Bausauger (oder auch Industriesauger) ist ein leistungsstarkes Baugerät, das speziell für das Aufsaugen von Schmutz, Staub und auch Flüssigkeiten auf Baustellen oder in Werkstätten entwickelt wurde. Bausauger lassen sich nach ihrem Einsatzgebiet in Nass- und Trockensauger einteilen. Insbesondere Trockensauger lassen sich in zwei Hauptvarianten unterteilen: Bausauger mit Saugbeuteln und ohne Saugbeutel. Beide haben unterschiedliche Funktionsweisen und bieten verschiedene Vor- und Nachteile.

Ein Bausauger mit Saugbeuteln leitet den aufgesaugten Schmutz in einen speziellen Beutel, der regelmäßig ausgetauscht oder entleert werden muss. Der aufgesaugte Schmutz und Staub werden direkt im Beutel gesammelt, was den Kontakt mit dem Schmutz minimiert. Besonders bei feinem Staub ist dies vorteilhaft. Dabei dient der Saugbeutel nicht nur als Auffangbehältnis. Der Beutel ist luftdurchlässig und dient als Filter für den Saugluftstrom. Jedoch bedeutet dies auch, dass die Saugleistung schnell nachlassen kann, wenn der Beutel sich füllt. Es muss öfter darauf geachtet werden, dass der Beutel nicht überfüllt ist. Auch sind derartige, luftdurchlässige Saugbeutel nicht geeignet für den Umgang mit Gefahrenstoffen, da diese häufig feinkörnig sind und somit ungewollt aus dem Saugbeutel austreten können. Schließlich kann der Staub insbesondere bei Bauanwendungen die Poren des Filterbeutels verstopfen, bevor der Beutel voll ist

Bausauger ohne Saugbeutel sammeln den Schmutz direkt in einem Auffangbehälter, der nach der Nutzung geleert wird. Vorteilhaft ist dabei, dass keine laufenden Kosten für Beutel entstehen und die Auffangbehälter eine größere Kapazität aufweisen. Andererseits ist es bekannt, dass beim Leeren des Behälters der aufgesaugte Staub leicht wieder freigesetzt werden, was zu einer erhöhten Staubbelastung für den Anwender führen kann.

Gerade Bausauger werden häufig in Verbindung mit gefährlichen Stoffen wie mineralischem Staub eingesetzt Quarz oder Hartholzstaub eingesetzt. Bislang wird die Entsorgung dieser Stoffe, die einmal im Staubbehälter gefangen sind, kaum in Betracht gezogen. Dadurch entstehen signifikante Gesundheitsrisiken, da Schadstoffe im Sauger oft ohne Rücksicht auf die Gesundheit des Benutzers entleert werden.

Auf Grundlage der oben genannten Problemstellung ist es eine Aufgabe der vorliegenden Erfindung, einen Bausauger anzugeben, welcher eine einfache und sichere Entsorgung von Gefahrenstoffen ermöglicht und gleichzeitig lange Wartungsintervalle aufweist.

Die Aufgabe wird gelöst durch den Gegenstand der unabhängigen Ansprüche. Vorteilhafte Ausführungsformen zu dem Gegenstand der unabhängigen Ansprüche finden sich in den abhängigen Ansprüchen.

Einwegbehälter zum Sammeln von Staub in einem Sauger, insbesondere in einem Bausauger, wobei der Einwegbehälter folgendes aufweist:
- eine Einlassöffnung welche mit einem Saugschlauchanschluss des Saugers verbindbar ist;
- eine Saugöffnung, welche mit einem Filter des Saugers verbindbar ist,
wobei die Einlassöffnung und die Saugöffnung dazu ausgebildet sind lösbar mit dem Sauger verbunden zu werden.

Die vorliegende Erfindung ist insbesondere eine Kombination eines beutelbetriebenen und beutellosen Sauggeräts. Der hier dargestellte Einwegbehälter dient insbesondere im Gegensatz zum herkömmlichen Saugbeutel nicht als Filter, sondern ist porenfrei. Mit anderen Worten, der Einwegbehälter ist luftundurchlässig. Das Luft-Staubgemisch des Luftstroms wird wie bei beutellosen Saugen üblich durch einen separaten Filter getrennt. Demnach weist der Einwegbehälter eine Saugöffnung auf, welche mit dem separaten Filter des Saugers verbindbar ist. Partikel, welche durch den Filter vom Luftstrom getrennt werden, fallen somit zurück in den Einwegbehälter und können zusammen mit diesem sauber und einfach aus dem Innenraum des Saugers entfernt werden. Erfindungsgemäß wird der Einwegbehälter zusammen mit den Partikeln entsorgt. Der Einwegbehälter muss insbesondere nicht entleert werden, wodurch in der Vergangenheit schädliche Partikel wieder freigesetzt wurden. Somit werden durch die vorliegende Erfindung die Vorteile beider Technologien verwendet. Einerseits kann der eingesandte Staub sicher und schnell aus dem Bausauger entfernt werden. Andererseits kommt es zu weitaus längeren Wartungsintervalle, da der Luftstrom durch den separaten Filter bereinigt wird, wobei der Filter regelmäßig abgereinigt werden kann, wie dies hinlänglich im Stand der Technik bekannt ist.

Nach einer weiteren Ausführungsform ist der Einwegbehälter aus einem Einwegmaterial gefertigt. Nach einer weiteren Ausführungsform ist der Einwegbehälter aus recyceltem Material gefertigt. Durch die Verwendung recycelt Materialien für den Einwegbehälter ist dieser nicht nur sicherer für den Anwender, sondern auch umweltfreundlich. Beispielsweise kann es sich bei dem Material auch um ein mehrfach recycelt Material handeln, wodurch der Einwegbehälter womöglich zusammen mit den gesammelten Partikeln wiederverwendet werden kann.

Nach einer weiteren Ausführungsform ist der Einwegbehälter aus Zellstoff mit einem Flächengewicht von 180g/qm bis 600g/qm gefertigt ist. Beispielsweise kann es sich bei dem Material des Einwegbehälters um Kartonagen handeln, welche einerseits günstig in der Herstellung sind und andererseits die notwendige Festigkeit aufweisen, um die Staubpartikel sicher einzuschließen. Die Verwendung von natürlichen Zellstoffen zur Herstellung des Einwegbehälters hat ferner den Vorteil, dass dieser insbesondere bei der Bearbeitung natürlicher Materialien zusammen mit dem Baustoff wiederverwertet werden kann. Beispielsweise kann der Einwegbehälter aus Kartonagen gefertigt sein, welcher direkt zusammen mit im Inneren des Einwegbehälters gesammelten Holzstaub recycelt werden kann.

Nach einer weiteren Ausführungsform weist der Einwegbehälter einen Filter auf, welcher mit der Saugöffnung verbunden ist und die Saugöffnung überdeckt. Gemäß dieser Ausführungsvariante ist der Filter Teil des Einwegbehälters und ebenfalls ein Einwegartikel. Der Filter kann beispielsweise fest, das heißt nicht lösbar, mit der Wandung des Einwegbehälters verbunden sein. Hierdurch wird auch ohne ein Auslassventil verhindert, dass Staub beim Herausnehmen des Einwegbehälters aus diesem austritt und den Benutzer gefährdet. Alternativ kann der Filter lösbar, d.h. austauschbar mit der Wandung des Einwegbehälters verbunden sein. Dies ist insbesondere dann von Vorteil, wenn zwar die Wandung des Einwegbehälters aus recycelbarem Material hergestellt ist, der Filter aber nicht. Es sei an dieser Stelle auch erwähnt, dass es sich bei dem Filter der vorliegenden Erfindung um einen separaten Filter handelt, d. h. nicht um einen luftdurchlässigen Bereich der Wandung sondern um ein Filtergewebe, welches sich von dem Material und dem Aufbau der Wandung unterscheidet.

Nach einer weiteren Ausführungsform weist die Einlassöffnung ein Einlassventil auf, wobei das Einlassventil vorzugsweise in einen geschlossenen Zustand vorgespannt ist. Durch das Einlassventil kann verhindert werden, dass Staubpartikel beim Entfernen des Einwegbehälters aus dem Bausauger wieder austreten können. Durch die Vorspannung in den geschlossenen Zustand wird dieser Sicherheitsmechanismus automatisch betätigt, sodass der Nutzer allein durch das Entfernen des Einwegbehälters vor Staubpartikeln geschützt wird.

Nach einer weiteren Ausführungsform ist das Einlassventil derart ausgebildet, dass das Einlassventil beim Einstecken eines Saugschlauchs in den Sauger von seinem geschlossenen Zustand in seinen geöffneten Zustand überführt wird.

Nach einer weiteren Ausführungsform weist die Saugöffnung ein Saugventil auf, wobei das Saugventil vorzugsweise in einen geschlossenen Zustand vorgespannt ist.

Nach einer weiteren Ausführungsform ist das Saugventil derart ausgebildet, dass das Saugventil beim Einsetzen des Einwegbehälters in den Sauger von seinem geschlossenen Zustand in seinen geöffneten Zustand überführt wird.

Nach einer weiteren Ausführungsform weist das Einlassventil und/oder das Saugventil eine Klappe auf, welche zwischen einem geschlossenen Zustand und einem geöffneten Zustand verschwenkbar ist, wobei die Klappe über ein Federelement in den geschlossenen Zustand vorgespannt ist.

Nach einer weiteren Ausführungsform weist das Einlassventil und/oder das Saugventil eine elastisch deformierbare Membran auf, welche in einen geschlossenen Zustand vorgespannt und derart ausgebildet ist, dass sich die Membran beim Überführen vom geschlossenen Zustand in den geöffneten Zustand elastisch deformiert.

Nach einer weiteren Ausführungsform ist das Einlassventil und/oder das Saugventil derart ausgebildet, dass das Einlassventil durch einen Saugluftstrom im Sauger vom geschlossenen Zustand in den geöffneten Zustand überführt wird.

Ein weiterer Aspekt der vorliegenden Erfindung betrifft einen Bausauger mit einem Saugschlauchanschluss zum Anschließen eines Saugschlauchs sowie einer Turbine zum Erzeugen eines Saugluftstroms, wobei der Bausauger wenigstens einen Filter aufweist, welcher zwischen einem Auffangbehälter und der Turbine angeordnet ist, und wobei der Bausauger einen oben genannten Einwegbehälter aufweist.

Nach einer weiteren Ausführungsform ist die Einlassöffnung des Einwegbehälters lösbar mit dem Saugschlauchanschluss des Bausaugers verbunden, wobei die Saugöffnung des Einwegbehälters lösbar mit dem Filter verbunden ist.

Weitere Vorteile ergeben sich aus der folgenden Figurenbeschreibung. Die Figuren, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein schematischer Querschnitt durch einen Bausauger gemäß einer Ausführungsform der vorliegenden Erfindung;
- Fig. 2: ein schematischer Querschnitt durch einen Einwegbehälter gemäß einer Ausführungsform der vorliegenden Erfindung; und
- Fig. 3: ein schematischer Querschnitt durch einen Einwegbehälter gemäß einer weiteren Ausführungsform der vorliegenden Erfindung.

### Detaillierte Beschreibung

Figur 1 zeigt eine beispielhafte Darstellung eines Bausaugers 1 gemäß einer Ausführungsform der vorliegenden Erfindung. Der Bausauger weist im Wesentlichen einen Auffangbehälter 8 und einen Saugkopf 9 auf. Der Saugkopf 9 ist lösbar auf dem Auffangbehälter 8 positioniert. Der Auffangbehälter 8 enthält im Wesentlichen eine umlaufende Wandfläche 15 und einen Boden 16. Die umlaufende Wandfläche 15 und der Boden 16 bilden einen Hohlraum 17. Der Auffangbehälter 8 dient wiederum zum Auffangen und Halten von Schmutzpartikeln, die mit Hilfe des angesaugten Luftstroms LS aufgesammelt werden. Die Schmutzpartikel sind in den Figuren nicht dargestellt.

Der Saugkopf 9 weist eine Saugvorrichtung 10, beispielsweise eine Turbine, zum Erzeugen eines Unterdrucks auf. Mit Hilfe des Unterdrucks kann Umgebungsluft von außen in das Innere des Bausaugers 2 angesaugt werden. Die Turbine 10 ist über ein Zuleitungsrohr 11 mit einem Filter 7 verbunden. In der hier dargestellten Ausführungsform ist der Filter in einer Filterkassettenaufnahme 12 positioniert. Die Filterkassettenaufnahme 12 weist im Wesentlichen die Form und das Außenvolumen einer entsprechenden Filterkassette auf und dient zum Aufnehmen sowie Halten der Filterkassette.

Der Filter 7 ist zwischen im Saugkopf 9, zwischen der Saugvorrichtung 10 und dem Auffangbehälter 8, positioniert. Eine Trennebene 13 verläuft zwischen dem Saugkopf 9 und dem Auffangbehälter 8. Darüber hinaus weist der Saugkopf 9 ein Einlassrohr 14 mit einem ersten Ende 14a und zweiten Ende 14b auf. Das erste Ende 14a des Einlassrohrs 14 befindet sich außerhalb des Saugkopfes 9 und dient als Saugschlauchanschluss zum strömungsmäßigen Verbinden und Halten eines Staubsaugerschlauchs. Der Staubsaugerschlauch ist in den Figuren nicht dargestellt.

Das zweite Ende 14b des Einlassrohrs 14 weist in das Innere des Auffangbehälters 8. Durch das zweite Ende 14b des Einlassrohrs 14 strömt das im Luftstrom angesaugte Luft-Staub-Gemisch in das Innere des Auffangbehälters 8.

Im Inneren des Auffangbehälters 8, d.h. im Hohlraum 17, des Bausaugers 1 ist ein Einwegbehälter 18 angeordnet. Der Einwegbehälter 18 ist insbesondere lösbar im Hohlraum 17 des Bausaugers 1 angeordnet. Der Einwegbehälter 18 dient zum Sammeln von Staub, welcher durch den Luftstrom LS ins Innere des Aufbaubehälters 8 angesaugt wird. Wie dies in Figur 1 schematisch angedeutet ist, ist der Einwegbehälter 18 einerseits dichtend mit dem Einlassrohr 14 verbunden. Andererseits ist der Einwegbehälter 18 dichtend mit dem Filter 7 verbunden. Dementsprechend wird der Luftstrom LS durch den Einwegbehälter 18 vom Einlassrohr 14 zum Filter sieben geführt. Der Einwegbehälter ist in Figur 2 im Detail dargestellt.

Figur 2 zeigt einen schematischen Querschnitt durch einen Einwegbehälter 100 gemäß einer Ausführungsform der vorliegenden Erfindung. Der Einwegbehälter 100 kann beispielsweise aus einem leichten Einwegmaterial gefertigt sein. Beispielsweise handelt es sich bei dem Einwegbehälter 100 um einen Kartonbehälter, welcher einerseits leicht ist und andererseits problemlos recycelt werden kann. Auch handelt es sich bei Kartonagen um Naturprodukte, welche zusammen mit anderen, natürlichen Partikeln im Luftstrom (beispielsweise Holzpartikel) entsorgt werden kann.

Der Einwegbehälter 100 weist eine Einlassöffnung 102 auf. Die Einlassöffnung 102 erstreckt sich durch eine Wandung 106 des Einwegbehälters 100. Der Einwegbehälter 100 weist eine Saugöffnung 104 auf, welche sich ebenfalls durch die Wandung des Einwegbehälters 100 erstreckt.

Der Einwegbehälter 100 ist über die Einlassöffnung 102 mit dem Einlassrohr 114 verbunden. Beispielsweise kann die Einlassöffnung 102 über das in Figur 1 beschriebene zweite Ende (14b) des Einlassrohres 114 geschoben werden. Die Einlassöffnung 102 ist insbesondere lösbar mit dem Einlassrohr verbunden. Der Einwegbehälter 100 ist über die Saugöffnung 104 mit einem Filter 120 verbunden. Beispielsweise kann der Filter 120 einen Flansch aufweisen, welcher nach dem Einsetzen des Einwegbehälters in die Saugöffnung 104 eingeschoben werden kann. Die Saugöffnung 104 ist lösbar mit dem Flansch des Filters 120 verbunden.

Während des Betriebs des Bausaugers wird ein Luft-Staub-Gemisch über den Luftstrom (LS, Fig. 1) in den Einwegbehälter 100 gesaugt. Dies geschieht insbesondere aufgrund der hinter dem Filter angeordneten Turbine, welche einen Unterdruck erzeugt. Der Luftstrom tritt über die Einlassöffnung 102 in das Innere des Einwegbehälters 100 ein und passiert den Filter 120 nachdem der Luftstrom den Einwegbehälter 100 über die Saugöffnung 104 verlassen hat. Beim Durchströmen des Filters 120 wird der Staub bzw. andere im Luftstrom enthaltene Partikel zurückgehalten, d. h. die Partikel können den Filter nicht passieren. Die gefüllten Partikel 122 fallen auf den Boden des Einwegbehälters 100. Nach einer gewissen Betriebszeit ist der Einwegbehälter 100 voll, d. h. der Einwegbehälter 100 kann in seinem Innenraum 108 keine weiteren Partikel aufnehmen. Die Partikel werden zusammen mit dem Einwegbehälter 100 aus dem Auffangbehälter 8 entnommen. Hierzu lässt sich der Einwegbehälter 100 schnell und einfach von dem Einlassrohr 114 bzw. vom Filterflansch entfernen.

Bausauger werden häufig auch dann verwendet, wenn mit gesundheitsgefährdenden Materialien gearbeitet wird. Die hierbei entstehenden Partikel müssen deshalb nicht nur beim Saugen, sondern auch beim Wechseln des Einwegbehälters 100 sicher innerhalb des Einwegbehälters aufbewahrt werden. Insbesondere ist es von großer Bedeutung, dass die schädlichen Partikel beim Wechseln des Einwegbehälters 100 nicht mehr aus dem Inneren 108 des Einwegbehälters 100 austreten können. Aus diesem Grund kann der erfindungsgemäße Einwegbehälter 100 mit Ventilen ausgestattet sein, welche in ihre geschlossene Stellung vorgespannt sind.

In Figur 2 sind beispielhafte Ausführungsformen derartiger Ventile schematisch dargestellt. Ein Einlassventil 110 dient dazu, die Einlassöffnung 102 zu verschließen, sobald der Einwegbehälter 100 aus dem Bausauger entfernt wird. Ein Saugventil 116 dient dazu, die Saugöffnung 104 zu verschließen, sobald der Einwegbehälter 100 aus dem Bausauger entfernt wird. Bei den beiden in Figur 2 dargestellten Ventilen handelt es sich um Klappen, welche in ihre geschlossene Stellung vorgespannt sind. Das Einlassventil 110 weist hierzu ein Federelement 112 auf, während das Saugventil 116 ein Federelement 118 aufweist.

Zwar sind die Ventile in ihre geschlossenen Stellungen vorgespannt, jedoch sind die Ventile 110, 116 in Figur 2 in ihrer geöffneten Stellung dargestellt. Mit anderen Worten, im eingebauten Zustand des Einwegbehälters 100, sind die beiden Ventile 110,116 in ihrer geöffneten Stellung. In der hier dargestellten Ausführungsform wird dies beispielsweise dadurch erreicht, dass das Einlassventil 110 beim Anbringen der Einlassöffnung 102 am Einlassrohr 114 entgegen der Vorspannung des Federelements 112 in seine geöffnete Stellung überführt wird. Ähnlich verhält es sich mit dem Saugventil 116. Das Saugventil 116 wird dadurch in seine in Figur 2 gezeigte, geöffnete Stellung überführt, dass der Flansch des Filters 120 in die Saugöffnung 104 eingeführt wird. Mit anderen Worten, durch das Einführen des Einlassrohres 114 bzw. des Filterflansch werden die als klappen ausgebildeten Ventile 110,116 von ihrer Schließstellung (nicht gezeigt) in ihre geöffnete Stellung verschwenkt. Durch die oben bereits erwähnten Federelemente 112,118 werden die Ventile 110,116 automatisch in ihre geschlossene Stellung überführt, sobald der Einwegbehälter 100 vom Bausauger entfernt wird, d. h. sobald der Filter 120 aus der Saugöffnung 104 gezogen bzw. die Einlassöffnung 102 vom Einlassrohr 114 abgezogen wird.

Durch das automatische Verschließen der Einlassöffnung 102 und der Saugöffnung 104 beim Entfernen des Einwegbehälters, wird effektiv verhindert, dass die im Hohlraum 108 befindlichen Partikel 122 wieder aus dem Einwegbehälter 100 austreten können. Der vorzugsweise aus natürlichen Materialien gefertigte Einwegbehälter 100 kann sodann zusammen mit den Partikeln 122 entsorgt werden. Der Nutzer kommt somit nicht mehr in Kontakt mit den Partikeln 122.

In der oben beschriebenen Ausführungsform werden die Ventile 110, 116 durch den Kontakt mit Teilen des Saugers, hier durch den Kontakt mit dem Einlassrohr 114 bzw. dem Filterstutzen in ihre geöffnete Stellung überführt. In einer alternativen Ausführungsvariante können die Ventile auch durch den Luftstrom innerhalb des Bausaugers geöffnet werden. Gemäß dieses Beispiels sind die Ventile geschlossen, solange der Bausauger inaktiv ist, d. h. solange kein Luftstrom durch die Turbine erzeugt wird. Sobald der Bausauger abgeschaltet wird, d. h. kein Luftstrom besteht, schließen sich die Ventile automatisch durch die oben beschriebene Vorspannung. Demnach ist der Einwegbehälter gemäß dieser Ausführungsform bereits beim Abschalten des Bausaugers abgedichtet und nicht erst nach Entfernen des Einwegbehälters.

Es an dieser Stelle angemerkt, dass eine Vielzahl verschiedener Ventilarten Anwendung im Einwegbehälter 100 gemäß der vorliegenden Erfindung finden kann. Beispielsweise kann eines oder beide Ventile als Membranventil ausgebildet sein. Das Membranventil ist derart ausgebildet, dass sich dieses aus seiner geschlossenen Stellung verformt, sobald der Einwegbehälter in den Bausauger eingesetzt wird. Bezogen auf die in Figur zwei dargestellte Ausführungsvariante kann sich die Membran der Ventile beispielsweise dann durch Verformung öffnen, wenn die Einlassöffnung 102 über das Einlassrohr 114 geschoben wird. Die Membran des Saugventils kann sich dementsprechend elastisch verformen, wenn der Filterstutzen in die Saugöffnung eingebracht wird. Schließlich ist es auch denkbar, die Ventile als Kugelventile auszubilden, welche wiederum in die geschlossene Stellung vorgespannt sind.

Die Figur 3 zeigt einen schematischen Querschnitt durch einen Einwegbehälter 200 gemäß einer weiteren Ausführungsform der vorliegenden Erfindung. Der Einwegbehälter 200 ist in der in Figur 3 dargestellten Ausführungsform mit einem Saugkopf 9 lösbar verbunden. Zwar ist dies nicht im Detail dargestellt, jedoch weist auch der Saugkopf 9 gemäß Figur 3 eine Saugvorrichtung zum Erzeugen eines Unterdrucks auf.

Der Einwegbehälter 200 weist eine Eingangsöffnung 202 sowie eine Saugöffnung 204 auf. Ähnlich der Ausführungsform aus Figur 2, kann die Eingangsöffnung 202 mit einem Einlassrohr verbunden werden, welches dazu dient einen Saugschlauch mit dem Einwegbehälter zu verbinden. Die Saugöffnung 204 ist lösbar mit einem Saugkanal des Saugkopfes 9 verbunden. Im Gegensatz zu der in Figur 2 dargestellten Ausführungsform ist jedoch kein Filter im Saugkopf angeordnet. Vielmehr ist ein Filter 220 Teil des Einwegbehälters. Der Filter 220 überdeckt die Saugöffnung 204 innenseitig oder außenseitig. Mit anderen Worten, der Filter 220 kann an einer Innenseite bzw. Außenseite der Wandung 206 des Einwegbehälters 200 angeordnet sein.

In der hier dargestellten Ausführungsvariante ist der Filter 220 fest mit der Wandung 206 verbunden. Der Filter 220 ist somit nicht lösbar von der Wandung 206, ohne den Einwegbehälter zu zerstören. Ungeachtet dessen, ob der Filter 220 an der innen oder außen Seite der Wandung 206 angeordnet ist, überdeckt dieser die Saugöffnung 204 derart komplett, dass Luft-Staub-Gemisch, welches durch den Innenraum 208 des Einwegbehälters 200 strömt, den Innenraum 208 nur über den Filter 220 verlassen kann. Staubpartikel 222, welche durch den Filter 220 aus dem Luft-Staub-Gemisch herausgefiltert wird, setzt sich am Boden des Einwegbehälters 200 ab. Derartige Staubpartikel können durch den integrierten Filter 220 auch nach dem Herausnehmen des Einwegbehälters 200 aus dem Bausauger nicht über die Saugöffnung 204 entweichen.

Ein Einlassventil 210 dient dazu, die Einlassöffnung 202 zu verschließen, sobald der Einwegbehälter 200 aus dem Bausauger entfernt wird. Bei dem Einlassventil 210 handelt es sich um eine Klappe, welche in ihre geschlossene Stellung vorgespannt ist. Das Einlassventil 110 weist hierzu ein Federelement auf.

Zwar ist das Einlassventil 210 in seine geschlossenen Stellung vorgespannt, jedoch ist dieses in Figur 3 in seiner geöffneten Stellung dargestellt. Durch das automatische Verschließen der Einlassöffnung 102 beim Entfernen des Einwegbehälters, wird effektiv verhindert, dass die im Hohlraum 208 befindlichen Partikel 222 wieder aus dem Einwegbehälter 100 austreten können. Der vorzugsweise aus natürlichen Materialien gefertigte Einwegbehälter 100 kann sodann zusammen mit den Partikeln 222 und dem Filter 220 entsorgt werden. Der Nutzer kommt somit nicht mehr in Kontakt mit den Partikeln.

Die Erfindung ist nicht auf die in den Figuren dargestellten Ausführungsformen beschränkt, sondern ergibt sich aus einer Kombination sämtlicher hierin offenbarter Merkmale.

### Bezugszeichenliste

- 1: Bausauger
- 7: Filter
- 8: Aufwandbehälter
- 9: Saugkopf
- 10: Saugvorrichtung
- 11: Zuleitungsrohr
- 12: Filterkassettenaufnahme
- 13: Trennebene
- 14: Einlassrohr
- 14a: erstes Ende
- 14b: zweites Ende
- 15: Wandfläche
- 16: Boden
- 17: Hohlraum
- 18: Einwegbehälter
- 100, 200: Einwegbehälter
- 102, 202: Einlassöffnung
- 104,204: Saugöffnung
- 106,206: Wandung
- 108, 208: Hohlraum
- 110, 210: Einlassventil
- 112: Federelement
- 114: Einlassrohr
- 116: Saugventil
- 118: Federelement
- 120,220: Filter
- 122,222: Partikel
- LS: Luftstrom

## Patentansprüche

1. Einwegbehälter (100) zum Sammeln von Staub in einem Sauger (1), insbesondere in einem Bausauger, wobei der Einwegbehälter (100) folgendes aufweist:
- eine Einlassöffnung (102) welche mit einem Saugschlauchanschluss des Saugers (1) verbindbar ist;
- eine Saugöffnung (104), welche mit einer Saugvorrichtung (10) des Saugers (1) verbindbar ist,
wobei die Einlassöffnung (102) und die Saugöffnung (104) dazu ausgebildet sind lösbar mit dem Sauger (1) verbunden zu werden.

2. Einwegbehälter (100) nach Anspruch 1,
wobei der Einwegbehälter (100) aus einem Einwegmaterial gefertigt ist.

3. Einwegbehälter (100) nach Anspruch 2,
wobei der Einwegbehälter (100) aus recyceltem Material gefertigt ist.

4. Einwegbehälter (100) nach Anspruch 3,
wobei der Einwegbehälter (100) aus Zellstoff mit einem Flächengewicht von 180g/qm bis 600g/qm gefertigt ist.

5. Einwegbehälter nach einem der Ansprüche 1 bis 4,
wobei der Einwegbehälter einen Filter (210) aufweist, welcher mit der Saugöffnung (204) verbunden ist und die Saugöffnung überdeckt.

6. Einwegbehälter nach Anspruch 6,
wobei der Filter unlösbar mit der Saugöffnung verbunden ist.

7. Einwegbehälter (100) nach einem der Ansprüche 1 bis 6,
wobei die Einlassöffnung (102) ein Einlassventil (110) aufweist, wobei das Einlassventil (110) vorzugsweise in einen geschlossenen Zustand vorgespannt ist.

8. Einwegbehälter (100) nach Anspruch 7,
wobei das Einlassventil (110) derart ausgebildet ist, dass das Einlassventil (110) beim Einstecken eines Saugschlauchs in den Sauger (1) von seinem geschlossenen Zustand in seinen geöffneten Zustand überführt wird.

9. Einwegbehälter (100) nach einem der Ansprüche 1 bis 8,
wobei die Saugöffnung (104) ein Saugventil (116) aufweist, wobei das Saugventil (116) vorzugsweise in einen geschlossenen Zustand vorgespannt ist.

10. Einwegbehälter (100) nach Anspruch 9,
wobei das Saugventil (116) derart ausgebildet ist, dass das Saugventil (116) beim Einsetzen des Einwegbehälters (100) in den Sauger (1) von seinem geschlossenen Zustand in seinen geöffneten Zustand überführt wird.

11. Einwegbehälter (100) nach Anspruch 8 oder 10,
wobei das Einlassventil (110) und/oder das Saugventil (116) eine Klappe aufweist, welche zwischen einem geschlossenen Zustand und einem geöffneten Zustand verschwenkbar ist, und wobei die Klappe über ein Federelement in den geschlossenen Zustand vorgespannt ist.

12. Einwegbehälter (100) nach Anspruch 8 oder 10,
wobei das Einlassventil und/oder das Saugventil eine elastisch deformierbare Membran aufweist, welche in einen geschlossenen Zustand vorgespannt und derart ausgebildet ist, dass sich die Membran beim Überführen vom geschlossenen Zustand in den geöffneten Zustand elastisch deformiert.

13. Einwegbehälter (100) nach Anspruch 7 oder 9,
wobei das Einlassventil und/oder das Saugventil derart ausgebildet ist, dass das Einlassventil durch einen Saugluftstrom im Sauger (1) vom geschlossenen Zustand in den geöffneten Zustand überführt wird.

14. Bausauger mit einem Saugschlauchanschluss (14) zum Anschließen eines Saugschlauchs sowie einer Turbine (10) zum Erzeugen eines Saugluftstroms (LS), wobei der Bausauger (1) wenigstens einen Filter (7) aufweist, welcher zwischen einem Auffangbehälter (8) und der Turbine (10) angeordnet ist, und wobei der Bausauger (1) einen Einwegbehälter (100) nach einem der Ansprüche 1 bis 13 aufweist.

15. Bausauger (1) nach Anspruch 12,
wobei die Einlassöffnung (102) des Einwegbehälters (100) lösbar mit dem Saugschlauchanschluss (14) verbunden ist, und wobei die Saugöffnung (104) des Einwegbehälters lösbar mit dem Filter (7) verbunden ist.
